# EUROPÄISCHE PATENTSCHRIFT

(11) **EP 0 009 194 B1**
(45) Veröffentlichungstag und Bekanntmachung des Hinweises auf die Patenterteilung: **07.07.1982**
(21) Anmeldenummer: 79103372.3
(22) Anmeldetag: 10.09.1979
(51) Int. Cl.: C11D 3/37

(54) **Reinigungsmittel für Fenster, Spiegel und reflektierende Oberflächen**
Detergents for windows, mirrors and reflecting surfaces
Détergents pour fenêtres, glaces et surfaces réfléchissantes

(30) Priorität: 16.09.1978 DE 2840464
(43) Veröffentlichungstag der Anmeldung: 02.04.1980
(73) Patentinhaber: Henkel Kommanditgesellschaft auf Aktien, 40191 Düsseldorf (DE)
(72) Erfinder: Kiewert, Eva, Dr., D-4000 Düsseldorf 13 (DE); Disch, Karlheinz, Dr., D-5657 Haan (DE); Wegner, Jürgen, Dr., D-4000 Düsseldorf 11 (DE)

## Beschreibung

Die voritegehde Erfindung betrifft wässrige, gerüststoff- und lösungsmittelfreie Reinigungsmittel für Glas, insbesondere Fenster, Spiegel und ähnliche reflektierende Oberflächen, nachfolgend «Fensterreinigungsmittei" genannt.

Fensterreinigungsmittel kommen beim Gebrauch im Haushalt meist mit der Haut der Hände der Benutzer in Berührung und müssen daher entsprechend milde sein, d.h. sie sollen in erster Linie die Haut, aber auch umliegende Flächen aus Lack, Holz, Leder und dergleichen möglichst wenig angreifen und schädigen. Darüber hinaus müssen sie wirksam genug sein, den üblichen fett-und pigmenthaltigen Schmutz von Fensterscheiben, Spiegeln, Glassteinen, Autoscheiben und ähnlichen reflektierenden Oberflächen zu entfernen. Schllessllch sollen die gereinigten Oberflächen schnell und streifenfrei, ohne mechanisches Nachpolieren, auftrocknen.

Derartige Mittel enthalten im allgemeinen Ammoniak und/oder eine organische oberflächenaktive Verbindung mit hoher Netzfähigkeit in wässriger Lösung, der noch wasserlösliche organische Lösungsmittel wie beispielsweise niedermolekulare aliphatische Alkohole, Glycole, Glycolether oder Aceton zugesetzt werden können.

Aus der DE-A-2 616 404 sind entsprechende Reinigungsmittel bekannt, die es ermöglichen sollen, dass Glasflächen beim Reinigungs- und Spülvorgang ohne gesondertes Abtrocknen fleckenfrei erhalten werden können. Dies sind wässrige Medien, die 0,01-1 Gew.-% eines wasserlöslichen Tensids und ein wasserlösliches, nichtproteinisches, kationisches Polymer mit einem Molekulargewicht von 25 000 bis 10 000 000 enthalten, wobei das Gewichtsverhältnis des Tensids zum Polymer in der Spülflüssigkeit etwa 2: 1 bis etwa 1000: 1 betragen soll. Bei diesen Mitteln wird jedoch ein Abspülen der Glasflächen vor dem Trockenlassen empfohlen, was beim Reinigen grosser Glasflächen im Haushalt, d.h. In geschlossenen Räumen nicht immer möglich, in jedem Falle aber unbequem ist. Ein weiterer Nachteil dieser kationischen Polymeren ist ihre Unverträglichkeit mit anionischen Verbindungen, so dass z. B. die gebräuchliche Mitverwendung von Aniontensiden stark eingeschränkt ist.

Man hat daher entsprechend der Lehre der DE-A-2 220 540 wässrigen oder wässrig-alkoholischen Fensterreinigungsmitteln mit einem Gehalt an 0,01-5 Gew.-% eines nichtionischen oder anionischen oberflächenaktiven Mittels und gegebenenfalls auch Ammoniak etwa 0,03-2 Gew.-% eines löslichen polymeren Salzes zugesetzt, wobei das polymere Salz aus einem Copolymeren von 1-2 Mol eines monovinylaromatischen Monomeren pro Mol einer ungesättigten Dicarbonsäure bzw. deren Anhydrid besteht, welches mit einer ausreichenden Menge Ammoniak, einer Alkalimetall-Base oder einem Amin unter Bildung von löslichmachenden Salzgruppierungen neutralisiert ist. Durch diesen Zusatz sollen die Streifenbildung auf den gereinigten Glasflächen sowie deren Beschlagen bei hoher Luftfeuchtigkeit vermindert und ihnen eine staubabweisende Ausrüstung verliehen werden. Mit diesen Mitteln, die einerseits die dort beanspruchten polymeren Salze in den niedrigen Mengen des beanspruchten Konzentratrionsbereichs enthalten, erzielt man zwar auf nur sehr wenig angeschmutzten Fensterscheiben oder Spiegeln einen guten Antibeschlageffekt, sie besitzen aber eine nur geringe Reinigungswirkung. Auf natürlich angeschmutzten Fenstern, die auf der Innenseite etwa Zigarettenrauch oder Zentralheizungsluft und auf der Aussenseite des abluftstarken Strassenverkehrs ausgesetzt sind, reicht die Reinigungsleistung bei weitem nicht aus. Die Folge ist ein Verschmieren der von der Flotte nicht aufgenommenen Schmutzbestandteile auf der Scheibenfläche, so dass nach dem Reinigungsvorgang Schleier oder Schlieren zurückbleiben, also keine ausreichende Reinigung erfolgt. Erhöht man anderseits den Gehalt an polymeren Salzen innerhalb des beanspruchten Konzentrationsbereichs, so wird zwar die Schmutzentfernung besser, jedoch bilden sich dann auf den Glasflächen Rückstände aus der Reinigungsflotte. Diese Rückstände lassen sich durch trockenes Polieren nicht entfernen, und man ist dann ebenfalls gezwungen, mit klarem Wasser nachzuwischen.

Auch nach der Lehre der US-A-3 939 090 werden Fensterreinigungsmitteln zur verbesserten Reinigungsleistung und Antibeschlagwirkung 0,01-0,1 Gew.-% eines Copolymeren aus einem von einem ethylenisch ungesättigten Carbonsäureanhydrid oder -teilester abgeleiteten Monomeren mit einem carboxylgruppenfreien ethylenisch ungesättigten Monomeren zugesetzt, das ein Molgewicht von etwa 400 bis etwa 2 000 000 haben kann. Damit diese Mittel ihre Wirkung voll entfalten können, ist ausserdem ein Zusatz von Lösungsmitteln unerlässlich.

Es wurde nun gefunden, dass man die mit den bekannten Polymerenzusätzen verbundenen Nachteile vermeiden kann, wenn man einem gerüststoff- und lösungsmittelfreien Fensterreiniger auf Basis wässriger Tensidlösungen geringe Mengen nichtionischer Polymerer, nämlich Polyethylenglycole mit Molgewichten zwischen 300 000 und 4 000 000, vorzugsweise zwischen 500 000 und 1 000 000, zusetzt. Überraschend war vor allem die unerwartet hohe Reinigungsverstärkung durch die sehr geringen Zusatzmengen dieser Polymeren bei gleichzeitig guter Antibeschlagwirkung, die der bei Verwendung der bekannten ionischen Polymeren entspricht. Darüber hinaus haben die erfindungsgemäss eingesetzten Polyethylenglycole die Fähigkeit, den Reibungswiderstand beim Abwischen der Glasoberflächen zu verringern, so dass der Abwischvorgang erleichtert wird. Ferner zeichnen sie sich gegenüber den bekannten zugesetzten Polymeren dadurch aus, dass sie mit nahezu allen gebräuchlichen Tensiden verträglich sind und dass die mit ihnen versetzten Fensterreinigungsmittel weder Lösungsmittelzusätze benötigen noch die mit ihnen gereinigten Flächen eines Nachspülens mit klarem Wasser bedürfen.

Die vorliegende Erfindung betrifft daher wässrige Reinigungsmittel für Glas, insbesondere für Fenster, Spiegel und reflektierende Oberflächen mit einem Gehalt an Tensiden, wasserlöslichen Polymerverbindungen sowie gegebenenfalls basischen Verbindungen in entmineralisiertem Wasser, dadurch gekennzeichnet, dass sie als wasserlösliche Polymerverbindung 0,01-0,5, vorzugsweise 0,05-0,2 Gew.-% nichtionische Polymere aus der Gruppe der Polyethylenglykole mit Molgewichten zwischen 300 000 und 4 000 000, vorzugsweise zwischen 500 000 und 1 000 000, zusammen mit 0,1-5, vorzugsweise 0,5-5 Gew.-% anionischen, nichtionischen oder kationischen Tensiden oder geeigneten Gemischen daraus, wobei die anionischen Tenside vorzugsweise synthetischer Natur sind, und wobei 0-5, vorzugsweise 0,1-2 Gew.-% einer basischen Verbindung, insbesondere Ammoniak, vorhanden sein können, enthalten und im übrigen gerüststoff- und lösungsmittelfrei sind. Sie können zusätzlich noch sonstige übliche Hilfsstoffe, insbesondere Duft- und Farbstoffe und Konservierungsmittel enthalten.

Die Fensterreiniger werden für den Gebrauch mit Wasser im Verhältnis 1 : 10 bis 1 : 100 zur sogenannten Gebrauchslösung verdünnt. Die Gebrauchslösung kann entweder mit Hilfe eines Schwammes oder Tuches auf die Glasflächen appliziert werden oder aber mittels einer Sprühpumpe direkt auf die Oberfläche gesprühf und sofort anschliessend mit einem Fensterleder, einem Gummischieber oder einem Tuch abgewischt werden. Ein Nachwischen oder Trockenpolieren ist nicht erforderlich.

Die genannten Polyethylenglycole werden in bekannter Weise dadurch hergestellt, dass man Ethylenglycole in bekannter Weise einem Polykondensationsprozess unterwirft. Man kann sie auch als Kondensationspolymere des Ethylenoxids mit Ethylenglycol oder Wasser auffassen. Sie besitzen die allgemeine Formel HO(-CH₂-CH₂-O)ₙH, wobei n im Falle der erfindungsgemäss eingesetzten Polyethylenglycole zwischen 4800 und 64 600 variieren kann.

Derartige Polymere sind auch im Handel erhältlich und werden von der Firma Union Carbon Carbide Corporation (UCC) unter dem Namen «POLYOX^{O}» vertrieben.

Die einsetzbaren Tenside und Tensidgemische sind praktisch nicht beschränkt. Lediglich Seifen sollten wegen ihrer Neigung zur Kalkfleckenbildung in hartem Wasser nicht verwendet werden und die bekannte Unverträglichkeit der meisten Gemische aus anionischen und kationischen Tensiden ist zu beachten.

Die Tenside enthalten im Molekül wenigstens einen hydrophoben organischen Rest und einen wasserlöslichmachenden anionischen, nichtionischen oder kationischen Rest. Bei dem hydrophoben Rest handelt es sich meist um einen aliphatischen Kohlenwasserstoffrest mit 8-26, vorzugsweise 10-22 und insbesondere 12-18 C-Atomen oder um einen alkylaromatischen Rest mit 6-18, vorzugsweise 8-16 aliphatischen C-Atomen.

Als anionische Tenside sind z.B. solche vom Typ der Sulfonate, Sulfate und der synthetischen Carboxylate brauchbar.

Als Tenside vom Sulfonattyp kommen Alkylbenzolsulfonate (C9-,rAlkyl), Gemische aus Alken-und Hydroxyalkansulfonaten sowie Disulfonaten, wie man sie beispielsweise aus Monoolefinen mit end- oder innenständiger Doppelbindung durch Sulfonieren mit gasförmigem Schwefeltrioxid und anschliessende alkalische oder saure Hydrolyse der Sulfonierungsgruppe erhält, in Betracht. Weiter eignen sich Alkansulfonate, die aus Alkanen durch Sulfochlorierung oder Sulfoxydation und anschliessende Hydrolyse bzw. Neutralisation bzw. durch Bisulfitaddition an Olefine erhältlich sind. Weitere brauchbare Tenside vom Sulfonattyp sind die Ester von a-Sulfofettsäuren, z.B. die a-Sulfonsäuren aus hydrierten Methyl- oder Ethylestern der Cocos-, Palmkern- oder Talgfettsäure.

Geeignete Tenside vom Sulfattyp sind die Schwefelsäuremonoester primärer Alkohole (z. B. aus Cocosfettalkoholen, Talgfettalkoholen oder Oleylalkohol) und diejenigen sekundärer Alkohole. Weiterhin eignen sich sulfatierte Fettsäurealkanolamide, Fettsäuremonoglyceride oder Umsetzungsprodukte von 1-4 Mol Ethylenoxid mit primären oder sekundären Fettalkoholen oder Alkylphenolen.

Weitere geeignete anionische Tenside sind die Fettsäureester bzw. -amide von Hydroxy- oder Amino-carbonsäuren bzw. -sulfonsäuren, wie z. B. die Fettsäuresarcoside, -glycolate, -lactate, -tauride oder -isethionate.

Die anionischen Tenside können in Form ihrer Alkali-, Erdalkali- und Ammoniumsalze. sowie als lösliche Salze organischer Basen, wie Mono-, Di-oder Triethanolamin vorliegen. Die Natriumsalze werden meist aus Kostengründen bevorzugt.

Als nichtionische Tenside sind Anlagerungsprodukte von 4-40, vorzugsweise 4-20 Mol Ethylenoxid an 1 Mol Fettalkohol, Alkandiol, Alkylphenol, Fettsäure, Fettamin, Fettsäureamid oder Alkansulfonamid verwendbar. Besonders wichtig sind die Anlagerungsprodukte von 5-16 Mol Ethylenoxid oder Ethylen- und Propylenoxid an Cocos- oder Talgfettalkohole, an Oleylalkohol oder an sekundäre Alkohole mit 8-18, vorzugsweise 12-18 C-Atomen, sowie an Mono- oder Dialkylphenole mit 6-14 C-Atomen in den Alkylresten. Neben diesen wasserlöslichen Nonionics sind aber auch nicht bzw. nicht vollständig wasserlösliche Polyglycolether mit 1-4 Ethylenglycoletherresten im Molekül von Interesse, insbesondere, wenn sie zusammen mit wasserlöslichen nichtionischen oder anionischen Tensiden eingesetzt werden.

Weiterhin sind als nichtionische Tenside die wasserlöslichen, 20-250 Ethylenglycolethergruppen und 10-100 Propylenglycolethergruppen enthaltenden Anlagerungsprodukte von Ethylenoxid an Polypropylenoxid, Alkylendiaminpoly-propylenglycol und Alkylpolypropylenglycole mit 1-10 C-Atomen in der Alkylkette brauchbar, in denen die Polypropylenglycolkette als hydrophober Rest fungiert.

Auch nichtionische Tenside vom Typ der Aminoxide sind verwendbar. Typische Vertreter sind beispielsweise die Verbindungen N-Dodecyl-N,N-dimethylaminoxid, N-Tetradecyl-N,N-dihydroxy- ethylaminoxid, N-Hexadecyl-N,N-bis-(2,3-dihydroxypropyl)-aminoxid.

Die kationischen Tenside enthalten wenigstens einen hydrophoben und wenigstens einen basischen, gegebenenfalls als Salz vorliegenden wassertöstichmachenden Rest. Bei dem hydrophoben Rest handelt es sich um einen aliphatischen oder cycioaiihatischen Kohlenwasserstoffrest mit vorzugsweise 10-22 C-Atomen oder um einen alkyl- bzw. cycioaikylaromatischen Rest mit vorzugsweise 8-16 aliphatischen C-Atomen. Als basische Reste kommen in erster Linie basische Stickstoffatome in Frage, die auch mehrfach in einem Tensidmoiekül vorhanden sein können; bevorzugt handelt es sich um quartäre Ammoniumverbindungen wie beispielsweise N-Dodecyl-N,N,N-trimethylammoniummethosulfat, N-Hexadecyl- bzw. N-Octadecyl-N,N,N-trimethylam- moniumchiorid, N,N-Dicocosalkyl-N,N-dimethyl- ammoniumchlorid, N-Dodecyl-N,N-dimethyl-N-benzytammonlumbromid, das Umsetzungsprodukt von 1 Mol Talgalkylamin mit 10 Mol Ethylenoxid, N-Dodecyl-N,N',N'-trimethyl-1,3-diaminopropan, N-Hexadecylpyridiniumchlorid.

Die genannten Stickstoffverbindungen lassen sich durch entsprechende Verbindungen mit quartärem Phosphoratom oder mit tertiärem Schwefelatom ersetzen.

Als basische anorganische Verbindungen können die Hydroxide, Carbonate und Bicarbonate des Natriums, Kaliums, Lithiums bzw. Ammoniums, als basische organische Verbindungen Amine wie Mono-, Di- und Trialkylamine mit 1 bis 4 Kohisnstoffatomen im Alkylrest, entsprechende Mono-, Di- und Trialkanolamine, cycloaliphatische Amine wie Cyclohexylamin, heterocyclische Amine wie Morpholln usw. verwendet werden. Ammoniak In Form von Ammoniumhydroxid und Triethanolamin werden dabei bevorzugt.

Als Konservierungsmittel können die für wässrlge Tensidlösungen allgemein bekannten antimlkrobiellen Wirkstoffe wie z.B. Formaldehyd, Benzoate, Phenolderivate und ähnliche zugesetzt werden. Die Zusätze an Farb- und Duftstoffen sind variabel und hängen von der Verfügbarkeit, ihrer Beständigkeit in leicht alkalischen Reinigungsmitteln und vom jeweiligen Zeitgeschmack ab.

### Versuchsmethoden

Die Antl-Nebelbildung wurde unter Laborbedingungen dadurch geprüft, dass man Spiegel von der Grösse 40 x 50 cm zunächst sorgfältig säuberte und trocknete, mit einem Fettstift eine Mittellinie markierte und dann die eine Hälfte mit dem erfindungsgemässen Fensterreinigungsmittel und die andere Hälfte mit einem Vergleichsprodukt behandelte. Nach dem Trocknen an der Luft wurden vor beide Spiegelₕälften gleich grosse Gefässe mit siedendem Wasser gestellt und die Nebelbildung auf dem Spiegel beobachtet.

Diese Labormethode wurde in die Praxis umgesetzt, indem man Badezimmerspiegel wie vorstehend behandelte und anschliessend die Dusche mit Heisswasser aufdrehte, so dass sich im Badezimmer Wasserdampf entwickelte. Dabei wurde das Beschlagen der Spiegelhälften beobachtet. Es ergab sich in allen Fällen völlige Übereinstimmung zwischen den Ergebnissen der Labormethode und dem praktischen Test.

Die Reinigungswirkung, die Leichtigkeit des Abwischvorgangs, die Streifenbildung und das Wiederanschmutzverhalten wurde an Fensterscheiben, die durch unterschiedliche Umweitbedingungen auch unterschiedlich angeschmutzt waren, geprüft. Dabei wurden die erfindungsgemässen Fensterreinigungsmittel und ein Vergleichsprodukt wiederum auf unmittelbar nebeneinanderliegenden Flächen angewendet und die Ergebnisse verglichen. Als Fensterscheiben wurden Innenscheiben kleiner Räume, in denen stark geraucht wurde, sowie Aussenscheiben, die starker Verschmutzung durch Strassenverkehr ausgesetzt waren, herangezogen.

Schliesslich wurden die erfindungsgemässen Fensterreinigungsmittel und ein Vergleichsprodukt professionellen Fensterputzern für die Dauer von einigen Wochen zum Gebrauch zur Verfügung gestellt und anschliessend die Erfahrungen beim Gebrauch abgefragt. Die Ergebnisse sind den nachfolgend wiedergegebenen Beispielen zu entnehmen.

Die Zusammensetzung des Vergleichsproduktes entsprach dabei dem erfindungsgemässen Fensterreiniger, wobei jedoch als Polymeres ein Styrol-Maleinsäureanhydrid-Copolymeres mit einem ungefähren Molgewicht von 2300 eingesetzt wurde, wie es der DE-A-2 220 540 entspricht.

### Beispiele

### Beispiel 1

1,5 Gew.-% eines Anlagerungsproduktes von Ethylen- und Propylenoxid an einen Oxoalkohol (Handelsprodukt Lutensol LT 30^{*} der Firma BASF)
0,1 Gew.-% Natriumsalz eines sulfatierten mit 2 Mol Ethylenoxid umgesetzten C₁₂-C₁₈-Fett- alkoholgemisches
0,5 Gew.-% Ammoniaklösung (25%ig)
0,05 Gew.-% Polyethylenglycolether vom Molgewicht ca. 600 000 (POLYOX WSR 205" der Firma UCC)

### 0,001 Gew.-% Farbstoffe

### Rest Wasser, entmineralisiert.

Die Anti-Nebelbildung auf Spiegeln wurde verglichen mit einem Produkt gleicher Zusammensetzung, das, jedoch anstelle von POLYOX® mengengleich ein Styrol-Maleinhydrid-Copolymer gemäss der DE-A-2 220 540 enthielt. Beide Produkte lieferten in jeweils 1%iger Lösung gute Antibeschlageffekte. Sodann wurden beide Produkte auf natürlich angeschmutzten Fensterscheiben angewendet. Hierbei erreichte man mit dem erfindungsgemässen Fensterreiniger eine vollkommen streifenfreie Glasfläche, während das Vergleichsprodukt einen deutlichen Schleier hinterliess, der erst durch nachfolgendes Wischen mit klarem Wasser zu beseitigen war. Die beiden Vergleichsprodukte wurden ausserdem für 6 Wochen professionellen Fensterputzern zum Gebrauch gegeben. Die Befragung ergab, dass die erfindungsgemässe Formulierung hinsichtlich Reinigungswirkung, Rückstandsfreiheit, leichter Abwischbarkeit günstiger als das Vergleichsprodukt und als sonstige bisher von ihnen benutzte Mittel beurteilt wurden.

### Beispiel 2

1,0 Gew.-% Anlagerungsprodukt von 10 Mol Ethylenoxid an ein C_{11/14}-Alkandiol
0,5 Gew.-% C_{10/13}-Alkylbenzolsulfonat, Na-Salz
0,05 Gew.-% Polyethylenglycolether mit einem Molgewicht von etwa 400 000 (POLYOX WSR N-3000⁰ der Firma UCC)
0,5 Gew.-% Ammoniaklösung (25%ig)

Rest Wasser, entmineralisiert.

Mit diesem Produkt liessen sich bereits in 1%iger Lösung durch Zigarettenrauchkondensat stark verunreinigte Fensterscheiben und ihre Rahmen aus Kunststoff streifenfrei reinigen.

Im Vergleich dazu hinterliess ein Produkt mit einem Gehalt an Styrol-Maleinsäureanhydrid-Copolymerem bei gleichem Tensidgehalt und gleicher Anwendungskonzentration leichte Schlieren auf den Fenstern, und die Fensterrahmen wurden nicht vollständig sauber.

Der Anti-Nebeleffekt auf Badezimmerspiegeln nach dem Einlaufen heissen Wassers in die Badewanne war bei beiden Produkten gut.

### Beispiel 3

3 Gew.-% C_{10/13}-Alkylbenzolsulfonat, Na-Salz
0,5 Gew.-% Nonylphenol, umgesetzt mit 10 Mol Ethylenoxid
0,1 Gew.-% Polyethylenglycolether mit einem Molgewicht von etwa 600 000 (POLYOX WSR 205^{@} der Firma UCC)
0,001 Gew.-% Farbstoff
0,1 Gew.-% Duftstoff

Rest Wasser.

Das Produkt reinigte in 1 %iger Lösung Aussenscheiben, die starkem Strassenverkehr ausgesetzt waren, rückstandsfrei. Gegenüber einem handelsüblichen Fensterreiniger ohne Polymergehalt war nicht nur der rückstandfreie Reinigungserfolg besser, sondern auch die Abwischbarkeit deutlich erleichtert.

## Patentansprüche

1. Wässrige Reinigungsmittel für Glas, insbesondere für Fenster, Spiegel und reflektierende Oberflächen mit einem Gehalt an Tensiden, wasserlöslichen Polymerverbindungen sowie gegebenenfalls basischen Verbindungen in entmineralisiertem Wasser, dadurch gekennzeichnet, dass sie als wasserlösliche Polymerverbindung 0,01-0,5, vorzugsweise 0,05-0,2 Gew.- % nichtionische Polymere aus der Gruppe der Polyethylenglykole mit Molgewichten zwischen 300 000 und 4 000 000, vorzugsweise zwischen 500 000 und 1 000 000, zusammen mit 0,1-5, vorzugsweise 0,5-5 Gew.-% anionischen, nichtionischen oder kationischen Tensiden oder geeigneten Gemischen daraus, wobei die anionischen Tenside vorzugsweise synthetischer Natur sind, und wobei 0 bis zu 5 Gew.-% einer basischen Verbindung vorhanden sein können, enthalten und im übrigen gerüststoff- und lösungsmittelfrei sind.

2. Wässrige Reinigungsmittel nach Anspruch 1, dadurch gekennzeichnet, dass sie 0,1-2 Gew.-% einer basischen Verbindung, insbesondere Ammoniak, enthalten.

3. Wässrige Reinigungsmittel nach Anspruch 1 und 2, dadurch gekennzeichnet, dass sie sonstige übliche Hilfsstoffe, insbesondere Duft- und Farbstoffe und Konservierungsmittel enthalten.

## Claims

1. Aqueous cleaning preparations for glass, more particularly for windows, mirrors and reflecting surfaces, containing surfactants, water-soluble polymeric compounds and, optionally, basic compounds in demineralised water, characterised in that they contain as water-soluble polymeric compound from 0.01 to 0.5% by weight and preferably from 0.05 to 0.2% by weight of a non-ionic polymer from the group of polyethylene glycols having molecular weights of from 300 000 to 4 000 000 and preferably from 500 000 to 1 000 000 together with from 0.1 to 5% by weight and preferably from 0.5 to 5% by weight of anionic, non-ionic or cationic surfactants or suitable mixtures thereof, the anionic surfactants preferably being synthetic and from 0 to 5% by weight of a basic compound optionally being present, and for the rest are free from builders and solvents.

2. Aqueous cleaning preparations as claimed in Claim 1, characterised in thatthey contain from 0.1 to 2% by weight of basic compound, particularly ammonia.

3. Aqueous cleaning preparations as claimed in Claims 1 and 2, characterised in that they contain other standard additives, more particularly fragrances, dyes and preservatives.

## Revendications

1. Agents de nettoyage aqueux pour le verre, en particulier pour fenêtres, glaces et surfaces réfléchissantes, ayant une teneur en tensioactifs, en composés polymères solubles dans l'eau et éventuellement aussi en composés basiques dans de l'eau déminéralisée, caractérisés en ce qu'ils contiennent comme composé polymère soluble dans l'eau 0,01-0,5, de préférence 0,05-0,2% en poids de polymères non ioniques du groupe des polyéthylène glycols ayant des poids moléculaires entre 300 000 et 4 000 000, de préférence entre 500 000 et 1 000 000, conjointement avec 0,1-5, de préférence 0,5-5% en poids de tensioactifs anioniques, non ioniques ou cationiques ou de mélanges appropriés de ceux-ci, les tensioactifs anioniques de préférence étant de nature synthétique et 0 à 5% en poids d'un composé basique étant présent, et qui, pour le restant, sont exempts de builders et de solvants.

2. Agents de nettoyage aqueux selon la revendication 1, caractérisés en ce qu'ils contiennent 0,1-2% en poids d'un composé basique, en parciculier d'ammoniaque.

3. Agents de nettoyage aqueux selon les revendications 1 et 2, caractérisés en ce qu'ils contiennent d'autres auxiliaires usuels, en particulier des parfums et des colorants et des agents de conservation.
